# FASCICULE DE BREVET EUROPEEN

(11) **EP 0 004 521 B1**
(45) Date de publication et mention de la délivrance du brevet: **31.08.1983**
(21) Numéro de dépôt: 79430006.1
(22) Date de dépôt: 21.03.1979
(51) Int. Cl.: E04F 15/10

(54) **Plancher ou autre surface démontable**
Zerlegbarer Fussboden oder dergleichen Oberfläche
Demountable floor or other surface

(30) Priorité: 24.03.1978 FR 7809193
(43) Date de publication de la demande: 03.10.1979
(73) Titulaire: Delattre, Jean, F-13007 Marseille (FR)
(72) Inventeur: Delattre, Jean, F-13007 Marseille (FR)
(74) Mandataire: Marek, Pierre, Cabinet Marek

## Description

L'invention concerne un plancher ou autre surface analogue comprenant: d'une part, une ossature formée d'éléments assemblés entre eux et, d'autre part, des dalles maintenues en position sur ladite ossature par une pluralité d'organes de fixation disposés sous leurs sous-faces, de préférence suivant deux ou plus de deux alignements et dont la forme coopère avec celle des éléments de l'ossature.

Selon un exemple d'application particulièrement intéressant, l'invention est destinée à autoriser le montage et de démontage commodes, rapides et sans aucun outil, de planchers ou dallages de nature diverse tels que sols de tentes de camping, pourtours de piscines, accès à la mer, trottoirs, planchers de locaux industriels, etc... Ces exemples d'affectation intéressants ne sont cependant pas limitatifs, l'invention pouvant, plus généralement, être employée pour l'exécution de toute paroi ou surface horizontale, verticale ou inclinée telle que revêtement de murs, cloisons ou plafonds étagères, etc...

On connaît déjà (FR-A-2.270.378) des planchers constitués par des dalles dont la face inférieure est munie de tétons et de tenons en forme de têtes de flèches fendues dans le milieu et qui, lors du montage desdits planchers s'engagent et se bloquent dans des rainures longitudinales que comportent des éléments d'ossature constitués par des poutrelles convenablement profilées. Un inconvénient de ce type de plancher est que, une fois montées, les dalles le sont d'une manière pratiquement définitive, et il est nécessaire de les briser lorsque l'on doit procéder à leur remplacement. Un autre inconvénient des planchers de ce genre est que, compte tenu du fait que les tétons et tenons dont sont munies les dalles forment des saillies de hauteur relativement importantes par rapport à l'épaisseur de ces dernières, l'empilage desdites dalles, par exemple en vue de leur stockage ou de leur expédition, nécessite un important volume. D'autre part, l'empilage des dalles peut provoquer la cassure des tétons ou tenons des dalles inférieures sous le poids des dalles superposées.

L'invention a notamment pour but de remédier aux inconvénients susmentionnés.

Le plancher selon l'invention est principalement remarquable par le fait que ledit plancher ou autre surface est démontable, que ladite ossature est formée d'éléments tubulaires susceptibles d'être séparés, et en ce que les organes de fixation dont sont munies les dalles, sont constitués par des clips ou pinces élastiques comprenant deux branches flexibles disposées en vis-à-vis et dont les extrémités tendent à se rapprocher sous l'effet de leur élasticité après avoir été écartées, de façon à enserrer lesdits éléments tubulaires et à permettre de désolidariser lesdites dalles des ces derniers, par simple traction.

Grâce à ce mode d'exécution, les dalles peuvent être aisément et quasi instantanément fixées sur l'ossature tubulaire par simple appui et pression. D'autre part, il est tout aussi facile et rapide des les désolidariser de ladite ossature, par simple traction.

Selon une autre caractéristique importante de l'invention, les dalles comportent des ouvertures la traversant dans leur épaisseur et débouchant entre les branches des clips ou pinces élastiques; une ouverture étant disposée au droit de chaque clip ou pince élastique, et ces ouvertures permettant le logement des clips des dalles superposées lorsque plusieurs dalles sont empilées.

Lavantage très intéressant découlant de ce mode de réalisation est que les dalles peuvent être empilées sous un encombrement réduit, sans aucun risque de cassure des clips ou pinces élastiques lesquels s'emboîtent parfaitement dans les ouvertures prévues dans l'épaisseur desdites dalles.

Ces buts et caractéristiques et d'autres encore, ressortiront mieux de la description qui suit et des dessins annexés dans lesquels:
La figure 1 est une vue de dessus d'une dalle du plancher ou autre surface démontable suivant l'invention.
La figure 2 est une vue en coupe suivant la ligne II-II de la figure 1.
La figure 3⁻est une vue de dessous de la dalle.
La figure 4 est une vue partielle, en coupe, illustrant plus particulièrement un clip ou pince élastique et l'ouverture disposée au droit dudit clip ou pince élastique.
La figure 5 est une vue de détail, en coupe, illustrant le positionnement de deux dalles contiguës sur une ossature tubulaire.
La figure 6 est une vue en coupe illustrant un empilage de trois dalles.

On se réfère auxdits dessins pour décrire un exemple d'exécution avantageux, quoique nullement limitatif, l'étendue de la protection étant déterminée par la teneur des revendications, du plancher ou autre surface démontable qui fait l'objet de l'invention. Ce plancher comprend une dalle 1 qui est avantageusement moulée d'une seule pièce en toute matière plastique convenable présentant la rigidité requise et une certaine élasticité.

Elle peut avoir une forme carrée, rectangulaire ou autre.

Lorsque les dalles sont affectées à l'exécution de planchers démontables, leur face supérieure comporte, de préférence, une pluralité d'aspérités 2, de forme circulaire ou autre, destinées à constituer une surface antidérapante.

Le face postérieure ou face inférieure de la dalle comporte, de manière intéressante, des nervures 3 et 4 entrecroisées ayant pour but d'augmenter sa rigidité. Les nervures extrêmes 3' et 4' d'épaisseur plus importante sont disposées au droit des bords de la dalle et constituent en encadrement ou bordure entourant complètement la dalle proprement dite.

Suivant l'invention, ladite face postérieure ou face inférieure de la dalle est dotée d'une pluralité de clips ou pinces élastiques 5 avantageusement moulés d'une seule pièce avec ladite dalle. Suivant l'exemple illustré, la dalle comporte six clips ou pinches élastiques 5 s'étendant au-delà de sa sous-face 6 èt répartis suivant trois rangées ou alignements de deux clips espacées d'une distance 1 déterminant l'écartement des éléments tubulaires parallèles 7 de l'ossature sur laquelle ladite dalle est destinée à être positionnée par simple appui et pression.

Chaque clip ou pince élastique 5 est constitué par une paire de branches flexibles 5a disposées en vis-à-vis et convergeant symètrique- ment, au-delà de ladite sous-face 6, en direction de leur extrémité libre (figure 4). De la sorte, lors de l'appui de la dalle sur les éléments tubulaires de l'ossature, les extrémités des branches 5a des clips 5 s'écartent des leur position de repos et se resserrent ensuite autour desdits éléments par l'effet de leur élasticité. Sa fixation sur ladite ossature est donc quasi instantanée, et il est tout aussi facile et rapide de la désolidariser de cette dernière, par simple traction.

Afin d'augmenter sa robustesse, la base de chaque clip ou pince élastique est constituée par un cadre 8 de hauteur identique à celle des nervures de renforcement 3 et 4 et formé, partiellement ou totalement, par lesdites nervures; tandis que des renforts 9 ayant, par exemple, une échancrure en arc de cercle, ou autre forme correspondant au profile des éléments 7 de l'ossature, relie, latéralement, la base de chaque branche flexible 5a à deux côtés parallèles dudit cadre.

Selon une caractéristique importante de l'invention, la dalle comporte une pluralité d'ouvertures 10 traversant sont épaisseur et débouchant entre les branches 5a des clips ou pinces élastiques 5. Le nombre de ces ouvertures 10, de forme rectangulaire ou autre, correspond à celui des clips ou pinces élastiques 5 et chacune d'elles est donc disposée au droit d'un clip ou pince élastique. De cette façon, lorsque les dalles sont superposées, les clips ou pinces élastiques 5 d'une dalle s'emboîtent dans les ouvertures 10 de la dalle superposée (figure 6) ou sous-jacente, suivant le sens de l'empilage. On obtient ainsi un auto-centrage des dalles empilées sous un volume réduit, un parfait équilibre de l'empilage, en même temps qu'une très bonne protection des organes de fixation (clips ou pinces élastiques 5) desdites dalles. A ce sujet, on observe que les pinces élastiques ont, sur leur portion s'étendant au-delà de la sous-face 6, et sur une portion de même hauteur délimitée par l'entrée des ouvertures 10, respectivement, des pentes externes 5b et internes 5c, identiques, de façon à s'emboîter parfaitement. D'autre part, la portion des pinces élastiques d'étendant au-delà de la sous-face 6 a une hauteur supérieure à celle des dalles, de sorte que, lorsque plusieurs dalles sont superposées, les pinces élastiques d'une dalle pénètrent à l'intérieur des deux dalles superposées ou sous-jacentes; les alignements de pinces élastiques emboîtées constituant ainsi de robustes points d'ancrage à l'intérieur de l'empilage.

La dalle selon l'invention comporte encore des languettes 11 réparties sur sa périphérie, par exemple à raison de deux languettes par côté. Ces languettes sont solidaires de la base de l'encadrement ou bordure 3'-4' de la dalle. D'autre part, une encoche 12 est ménagée, à la base dudit encadrement, à proximité de chaque languette 11, et à la suite de cette dernière. Les encoches 12 ont une hauteur et une longueur à peine supérieures à celles des languettes 11 afin d'autoriser le logement desdites languettes. Dans ce but, et comme le montre la figure 3, les languettes et les encoches de deux côtés parallèles de la dalle, ont une position inversée, de façon que les languettes des côtés attenants de deux dalles contigües puissent se loger dans les encoches dont sont pourvus lesdits côtés.

Cette disposition permet de réaliser un emboîtement réciproque des dalles entre elles, lequel, en combinaison avec le pinçage exercé par les clips 5, assure la bonne tunue desdites dalles sur l'armature 7.

## Revendications

1, Plancher ou autre surface comprenant: d'une part, une ossature formée d'éléments (7) assemblés entre eux et, d'autre part, des dalles (1) maintenues en position sur ladite ossature par une pluralité d'organes de fixation disposés sous leurs sous-faces (6), de préférence suivant deux ou plus de deux alignements, et dont la forme coopère avec cells des éléments (7), caractérisé en ce que le plancher ou autre surface est démontable, que ladite ossature est formée d'éléments tubulaires (7) susceptibles d'être séparés, et en ce que lesdits organes de fixation dont sont munies les dalles (1), sont constitués par des clips ou pinces élastiques (5) comprenant deux branches flexibles (5a) disposées en vis-à-vis et dont les extrémités tendent à sa rapprocher sous l'effet de leur élasticité après avoir été écartées, de façon à enserrer lesdits éléments tubulaires (7) et à permettre de désolidariser lesdites dalles (1) de ces derniers, par simple traction.

2. Plancher ou autre surface démontable selon la revendication 1, caractérisé en ce que les dalles comportent des ouvertures (10) les traversant dans leur épaisseur et débouchant entre les branches (5a) des clips ou pinces élastiques (5); une ouverture (10) étant disposée au droit de chaque clip ou pince élastique (5), lesdites ouvertures (10) permettant le logement des clips ou pinces élastiques (5) de la dalle superposée lorsque plusieurs dalles (1) sont empilées.

3. Plancher ou autre surface démontable suivant l'une des revendications 1 ou 2, caractérisé en ce que les branches flexibles (5a) de chaque clip ou pince élastique (5) de chaque dalle (1) s'étendent au-delà de sa sous-face (6) en convergeant symétriquement en direction de leur extrémité libre.

4. Plancher ou autre surface démontable selon l'une des revendications 2 ou 3, caractérisé en ce que la portion de chaque clip ou pince élastique (5) s'étendant au-delà de la sous-face (6) des dalles (1) et la portion de même hauteur délimitée par l'ouverture (10), disposée au droit dudit clip ou pince élastique (5), ont, respectivement, des pentes externes (5b) et internes (5c) identiques.

5. Plancher ou autre surface démontable selon l'une des revendications 3 ou 4, caractérisé en ce que la portion des clips ou pinces élastiques (5) s'étendant au-delà de la sous-face (6) des dalles (1), a une hauteur supérieure à la hauteur de ces dernières.

6. Plancher ou autre surface démontable selon l'une des revendications 2 à 5, caractérisé en ce que la base de chaque clip ou pince élastique (5) est solidaire d'une cadre de renforcement (8), des renforts (9) ayant une échancrure de forme correspondant au profil des éléments (7) de l'ossature sur laquelle sont destinées à être positionnées lesdites dalles, reliant, latéralement, la base de chaque branche flexible (5a) dudit clip ou pince élastique (5) à deux côtés parallèles dudit cadre (8).

7. Plancher ou autre surface démontable suivant l'une des revendications 1 à 6, caractérisé en ce que chaque dalle comporte, sur sa périphérie et à la base de sa bordure (3', 4') des languettes (11) et des encoches (12) destinées à permettre son emboîtement réciproque avec une ou plusieurs dalles contiguës; une encoche (12) étant disposée à la suite de chaque languette (11) et les languettes et les encoches de deux côtés parallèles de ladite dalle ayant une position inversée.

8. Plancher ou autre surface démontable suivant l'une des revendications 1 à 7, caractérisé en ce que lesdits clips ou pinces élastiques (5) sont formés d'une seule pièce avec lesdites dalles (1).

9. Plancher ou autre surface démontable selon la revendication 8, caractérisé en ce que les dalles sont réalisées en matière plastique et obtenues par moulage.

## Patentansprüche

1. Fussboden oder andere Oberfläche mit einerseits einem aus zusammengebauten Elementen (7) bestehenden Gerüst und andererseits mit Fliesen (1), die durch mehrere Haltevorrichtungen an dem gesamten Gerüst, an ihren unteren Flächen (6) vorzugsweise ausgerichtet nach zwei oder mehreren Richtungen befestigt sind, wobei die Form der Fliesen der Form der Elemente (7) entspricht, dadurch gekennzeichnet, dass der Fussboden oder andere Oberfläche zerlegbar ist, dass das Gerüst durch trennbare rohrförmige Elemente (7) gebildet ist und dass die genannten Haltevorrichtungen, mit denen die Fliesen (1) versehen sind, aus Klammern oder elastischen Greifhaken (5) bestehen, die zwei sich gegenüberliegende biegsame Schenkel aufweisen, deren Enden, nachdem sie auseinandergebogen worden sind, dazu neigen, sich elastisch zurückzubewegen, so dass sie die rohrförmigen Elemente (7) umklammern und das Entfernen der Fliesen (1) von letzteren durch einfache Zugwirkung gestatten.

2. Zerlegbarer Fussboden oder dergleiche Oberfläche nach Anspruch 1, dadurch gekennzeichnet, dass die Fliesen Öffnungen (10) aufweisen, die sie in ihrer Dicke durchgehen und die zwischen den Schenkeln (5a) der Klammern oder elastischen Greifhaken (5) münden, wobei eine Durchgangsöffnung (10) rechtwinklig in bezug auf jede Klammer oder jeden elastischen Greifhaken (5) angeordnet ist und wobei die Öffnungen (10).die Aufnahme der Klammern oder elastischen Greifhaken (5) der daraufliegenden Fliese gestatten, falls mehrer Fliesen (1) aufeinandergestapelt sind.

3. Zerlegbarer Fussboden oder dergleiche Oberfläche nach Anspruch 1 oder 2, dadurch gekennzeichnet, dass die biegsamen Schenkel (5a) jeder Klammer bzw. jedes elastischen Greifhakens (5) bei jeder Fliese (1) sich über ihre untere Fläche (6) hinaus erstrecken und in Richtung auf die äusseren freien Enden symmetrisch aufeinanderlaufen.

4. Zerlegbarer Fussboden oder dergleiche Oberfläche nach Anspruch 2 oder 3, dadurch gekennzeichnet, dass der Abschnitt jeder Klammer bzw. jedes elastischen Greifhakens (5), der sich an der unteren Fläche (6) der Fliesen (1) vorbei erstreckt, und der Abschnitt derselben Höhe, der durch die rechtwinklig zur Klammer oder zum elastischen Greifhaken (5) angeordnete Öffnung (10) begrenzt ist, äussere (5b) und innere (5c) identische Schrägflächen aufweisen.

5. Zerlegbarer Fussboden oder dergleiche Oberfläche nach Anspruch 3 oder 4, dadurch gekennzeichnet, dass der Abschnitt der Klammern oder der elastischen Greifhaken (5), die sich an der unteren Fläche (6) der Fliesen (1) vorbei erstrecken, letztere in der Höhe übertrifft.

6. Zerlegbarer Fussboden oder dergleiche Oberfläche nach einem der Ansprüche 2 bis 5, dadurch gekennzeichnet, dass die Basis jeder Klammer oder jedes elastischen Greifhakens (5) formschlüssig mit einem Verstärkungsrahmen (8) verbunden ist, wobei Verstärkungen (9), die eine Aussparung aufweisen, deren Form dem Umriss der Elemente (7) des Gerüstes entspricht, auf dem die Fliesen (1) zu verlegen sind, die Basis jedes biegsamen Schenkels (5a) der genannten Klammer bzw. des elastischen Greifhakens (5) mit zwei parallelen Seiten des genannten Rahmens (8), seitlich miteinander verbinden.

7. Zerlegbarer Fussboden oder dergleiche Oberfläche nach einem der Ansprüche 1 bis 6, dadurch gekennzeichnet, dass jede Fliese (1) an ihrem Umfang und an der Basis ihrer Randleiste (3', 4'), Nasen (11) und Ausnehmungen (12) aufweist, sod dass sie mit einer oder mehreren angrenzenden Fliesen formschlüssig verbunden werden kann, wobei eine Ausnehmung (12) nach jeder Nase (11) angeordnete ist und wobei die Nasen und die Ausnehmungen an jeweils zwei parallelen Seiten der Fliesen in umgekehrter Reihenfolge angeordnet sind.

8. Zerlegbarer Fussboden oder dergleiche Oberfläche nach einem der Ansprüche 1 bis 7, dadurch gekennzeichnet, dass die genannten Klammern oder elastischen Greifhaken (5) mit den Fliesen einstückig ausgebildet sind.

9. Zerlegbarer Fussboden oder dergleiche Oberfläche nach Anspruch 8, dadurch gekennzeichnet, dass die Fliesen aus Kunststoff bestehen und durch Giessen hergestellt werden.

## Claims

1. Floor or other surface comprising: on the one hand a framework formed of elements (7) assembled together and, on the other hand, slabs, (1) maintained in position on the said framework by a plurality of fixing members disposed below their under-surfaces (6), preferably along two or more than two lines, and the shape of which cooperates with that of the elements (7), characterised in that the floor or other surface is demountable, that the said framework is formed of tubular elements (7) capable of being separated, and in that the said fixing members with which the slbas (1) are provided are constituted by resilient clips or grippers (5) comprising two flexible arms (5a) disposed opposite each other and the end of which tend to approach each other under the effect of their resilience after having been separated, in such a manner as to hold the said tubular elements (7) tightly and to permit the releasing of the said slabs (1) from these latter, by simple pulling.

2. Demountable floor or other surface according to claim 1, characterised in that the slabs comprise openings (10) passing through their thickness and opening between the arms (5a) of the resilient clips or grippers (5); an opening (10) being disposed opposite to each resilient clip or gripper (5), the said openings (10) permitting the insertion therein of the resilient clips of grippers (5) of the superposed slab when several slabs (1) are stacked.

3. Demountable floor or other surface according to one of claims 1 or 2, characterised in that the flexible arms (5a) of each resilient clip or gripper (5) of each slab (1) extend beyond its under-surface (6) whilst converging symmetrically in the direction of their free end.

4. Demountable floor of other surface according to one of claims 2 or 3, characterised in that the portion of each resilient clip or gripper (5) extending beyond the under-surface (6) of the slabs (1) and the portion of the same height bounded by the opening (10), disposed opposite to the said resilient clip or gripper (5), have, respectively, external slopes (5b) and internal slopes (5c) which are identical.

5. Demountable floor or other surface according to one of claims 3 or 4, characterised in that the portion of the resilient clips of grippers (5) extending beyond the under-surface (6) of the slabs (1), ), has a height greater than the height of these latter.

6. Demountable floor or other surface according to one of claims 2 to 5, characterised in that the base of each resilient clip or gripper (5) is integral with a reinforcing frame (8), the reinforcements (9) having an indentation of shape corresponding to the profile of the elements (7) of the framework on which the said slabs are to be positioned, coupling, laterally, the base of each flexible arm (5a) of the said resilient clip or gripper (5) to two parallel sides of the said frame (8).

7. Demountable floor or other surface according to one of claims 1 to 6, characterised in that each slab comprises, on its periphery and at the base of its skirts (3', 4') tongues (11) and notches (12) serving to permit its reciprocal interengagement with one of several contiguous slabs; a notch (12) being disposed after each tongue (11) and the tongues and the notches of two parallel sides of the said slab having an inverse position.

8. Demountable floor or other surface according to one of claims 1 to 7, characterised in that the said resilient clips or grippers (5) are formed in a single piece with the said slabs (1).

9. Demountable floor or other surface according to claim 8, characterised in that the slabs are made of plastics material and obtained by moulding.
